# EUROPÄISCHE PATENTSCHRIFT

(11) **EP 3 066 960 B1**
(45) Veröffentlichungstag und Bekanntmachung des Hinweises auf die Patenterteilung: **09.05.2018**
(21) Anmeldenummer: 16159421.3
(22) Anmeldetag: 09.03.2016
(51) Int. Cl.: A47C 23/06

(54) **FEDERLEISTE FÜR EINE MATRATZENUNTERFEDERUNG SOWIE MATRATZENUNTERFEDERUNG MIT ZUMINDEST EINER SOLCHEN FEDERLEISTE**
SUSPENSION SPRING FOR A MATTRESS SUPPORT AND MATTRESSES SUPPORT HAVING AT LEAST ONE SUCH SUSPENSION SPRING
LATTE ÉLASTIQUE POUR UN SOMMIER ET SOMMIER COMPRENANT AU MOINS UNE TELLE LATTE ÉLASTIQUE

(30) Priorität: 10.03.2015 DE 202015101188 U; 10.11.2015 DE 202015106024 U
(43) Veröffentlichungstag der Anmeldung: 14.09.2016
(73) Patentinhaber: Recticel Schlafkomfort GmbH, 44867 Bochum (DE)
(72) Erfinder: Lanza, Giacomo, 09477 Jöhstadt (DE); Schropp, Armin, 4112 Flüh Basel (CH); Schieb, Mathieu, 4112 Flüh Basel (CH); Bergauer, Roy, 09477 Jöhstadt (DE)
(74) Vertreter: Haverkamp, Jens

(56) Entgegenhaltungen:
- EP-A1- 0 834 272
- AT-B- 171 747
- DE-U1- 29 817 431
- GB-A- 1 236 546

## Beschreibung

Die Erfindung betrifft eine Federleiste für eine Matratzenunterfederung, welche Federleiste als Doppelfederleiste ausgeführt ist und eine obere Federleiste und eine untere Federleiste umfasst, wobei die obere Federleiste bei gleicher Krafteinwirkung nachgiebiger ist als die untere Federleiste und beide Federleisten im Bereich ihrer Enden mit vertikalem Abstand zueinander gehalten sind.

Matratzenunterfederungen dienen zum Tragen einer Matratze und zum Erhöhen des Liege- bzw. Federungskomfort, verglichen mit dem Liegen auf einer Matratze ohne einer solchen Unterfederung. Matratzenunterfederungen sind in unterschiedlichen Ausgestaltungen bekannt. Matratzenunterfederungen, die sich in besonderer Weise an die Liegeposition einer auf der Matratzenoberseite liegenden Person anpassen, verfügen über eine Vielzahl einzelner und unabhängig voneinander reagierender Federelemente. Kostengünstigere Matratzenunterfederungen verfügen über einen aus zwei Längsholmen und aus die Längsholme endseitig verbindenden Querholmen gebildeten Rahmen, der eine Mehrzahl von die Längsholme verbindenden Federleisten trägt. Die sich quer zur Längserstreckung erstreckenden Federleisten einer solchen Matratzenunterfederung sind nachgiebig. Die Enden der Federleisten sind zumeist unter Zwischenschaltung von nach Art von Kappen ausgeführten Kunststoffanschlusstücken an die Längsholme angeschlossen. Eine solche Matratzenunterfederung wird auch als Lattenrost angesprochen. Bei einer solchen Matratzenunterfederung ist die Einfederung der Federleisten in der Mitte ihrer Spannweite naturgemäß am größten. Liegt eine Person auf einer auf der Matratzenunterfederung befindlichen Matratze, bildet sich in aller Regel als Folge der Einfederung eine gewisse Liegekuhle aus. Allerdings wird bei derartigen Matratzenunterfederungen der Liegekomfort mitunter als nicht immer optimal angesehen, da für ein Einfedern der Federleisten zum Ausbilden einer nicht nur durch Eindrücken der Matratze hervorgerufenen Liegekuhle maßgeblich das Gewicht der auf der Matratze liegenden Person verantwortlich ist. Insofern kann es für einen Rückschläfer unerwünscht sein, dass sich eine relativ breite Liegekuhle ausbildet, oder für einen Seitenschläfer, dass vor allem im Schulterbereich aufgrund des geringeren auf die Matratzenunterfederung einwirkenden Gewichtes sich eine Liegekuhle nur unzureichend ausbildet.

Zwar bildet sich innerhalb der Matratze durch Kompression derselben bereits eine gewisse Liegekuhle, jedoch wird gewünscht, dass auch die Matratzenunterfederung den Einfedervorgang zumindest anteilig mitmacht. Ist die Matratzenunterfederung nicht zumindest anteilig auch an der Ausbildung einer Liegekuhle beteiligt, kann eine Rückstellung der Matratze nur durch die elastischen Eigenschaften der Matratze selbst erfolgen. Dieses führt bei vielen Matratzen dazu, dass sich im Laufe der Zeit und typischerweise gleich bleibender oder nur geringfügig geänderter Liegepositionen in der Matratze eine dauerhafte Kuhle ausbildet, die sodann bei bestimmten Schlafpositionen als unangenehm empfunden werden kann.

Bei den Federleisten einer solchen Matratzenunterfederung handelt es sich in vielen Fällen um solche aus Holz. Eingesetzt werden an dieser Stelle auch andere Materialien, beispielsweise faserverstärkte Kunststoffe oder dergleichen. Durch die Dicke und/oder die Breite der Federleisten wird die Einfedercharakteristik derselben vorgegeben. Bekannt geworden sind auch Federleisten, die aus zwei einzelnen Federleisten bestehen, von denen nur die obere Federleiste mit ihren Enden an jeweils einen Holm der Matratzenunterfederung angeschlossen ist. Die untere Federleiste ist über der Längserstreckung der Federleisten verschiebbare Schieber an die obere Federleiste angeschlossen. Befinden sich diese Einfederhärteeinstellschieber in mittiger Position dieser beiden Federleisten, wird die gesamte Einfederarbeit von der oberen Federleiste übernommen. Je weiter die diese beiden Federleisten umfassenden bzw. einfassenden Schieber in Richtung zu den Enden derselben bewegt worden sind, je mehr ist auch die untere Federleiste an der Einfederarbeit beteiligt. Die Folge ist, dass je weiter diese Schieber von der Mitte wegbewegt sind, die Einfederungscharakteristik einer solchen Federleiste härter wird. Durch diese Anordnung wird das vorbeschriebene Konzept auch im Zusammenhang mit der Ausbildung einer Liegekuhle nicht geändert.

Zum Erhöhen des Liegekomforts werden bei Matratzenunterfederungen mitunter Federleisten eingesetzt, die aus mehreren in vertikaler Richtung übereinander liegenden Federleisten zusammengesetzt sind. Typischerweise werden zwei derartige Federleisten eingesetzt. Diese Federleisten sind endseitig mit Abstand zueinander matratzenrahmenseitig gehalten. Zusätzlich verfügen vorbekannte derartige Federleistenausbildungen über eine Abstützung, durch die die obere Federleiste an der unteren Federleiste abgestützt ist. Derartige Federleisten sind beispielsweise aus FR 500 894, DE 298 17 431 U1 sowie aus der nachveröffentlichten EP 2 965 665 A1 bekannt. Bei diesen vorbekannten Doppel- oder Mehrfederleistenanordnungen dient die Mehrfachanordnung um eine progressive Einfederungscharakteristik zu erhalten. Im Vordergrund steht bei diesem Stand der Technik das Zusammenhalten der in vertikaler Richtung beabstandeten Federleisten.

Eine weitere progressiv einfedernde Federleiste ist aus EP 0 834 272 A1 bekannt. Auch diese vorbekannte Federleiste ist als Doppelfederleiste ausgeführt. Die untere Leiste ist bei dieser Federleiste eine Widerlagerleiste. Auf dieser sitzt in Längserstreckung der Widerlagerleiste verschiebbar ein konvex entgegen der Einfederungsrichtung gewölbtes Federleistenstück. Dieses befindet sich unterhalb der oberen Federleiste und in unbelasteter Stellung mit Abstand zu diesem. Beim Einfedern wird die Kraft zunächst ausschließlich von der oberen Federleiste aufgenommen. Tritt diese in Kontakt mit dem mittleren Federleistenstück, ist dieses an der Einfederungsarbeit beteiligt. Zum Ermöglichen einer Längung dieses Federleistenstückes sind die Enden desselben gegenüber der Widerlagerleiste verschiebbar.

Ausgehend von diesem diskutierten Stand der Technik liegt der Erfindung die Aufgabe zugrunde, eine Federleiste für eine Matratzenunterfederung vorzuschlagen, die nicht nur einen hohen Liegekomfort bereitstellt, sondern auch einer Ausbildung von matratzenseitigen dauerhaften Liegekuhlen entgegenwirkt und dennoch das Ausbilden einer bestimmten Schlafpositionen unterstützenden Liegekuhle begünstigt.

Gelöst wird diese Aufgabe erfindungsgemäß durch eine eingangs genannte, gattungsgemäße Federleiste mit den Merkmalen des Anspruchs 1. Diese Doppelfederleisten verfügen über eine obere Federleiste und eine untere Federleiste. Die Federleistendopplung wirkt in Belastungsrichtung und somit in Einfederungsrichtung. Bei dieser Doppelfederleiste ist die obere Federleiste zwischen ihren Enden, vorzugsweise mittig in Bezug auf die Spannweite der Doppelfederleiste an der unteren Federleiste abgestützt. Diese Abstützung wird durch eine zwischen den Federleisten angeordnete, als Stützelement ausgeführte Abstützung bereitgestellt, die zwischen den beiden Federleisten gehalten ist. Durch das Stützelement wird hinsichtlich der Einfederungscharakteristik dieser Doppelfederleiste die Spannweite derselben in zwei bezüglich ihrer Einfedercharakteristik weichere Bereiche unterteilt. Diese befinden sich zwischen dem jeweiligen Ende der Doppelfederleiste und dem Bereich der durch das Stützelement bereitgestellten Abstützung. Dieses trifft für eine Ausgestaltung zu, bei der zwischen der oberen Federleiste und der unteren Federleiste ein einziges Stützelement vorgesehen ist. Durchaus möglich ist auch eine Ausgestaltung, bei der dann mit entsprechend größerer Spannweite der beiden Federleisten zwischen diesen zwei oder auch mehrere Stützelemente angeordnet sein können.

Eine solche Teilung der Liegefläche in einzelne Liegebereiche dient dem Zweck, dass sich in den Federleistenabschnitten, in denen die beiden Federleisten voneinander beabstandet sind, in der zuvor beschriebenen Art und Weise eine Liegekuhle auch bereits mit einem relativ geringeren darauf einwirkenden Gewicht ausbildet. Ein solcher Liegebereich kann beispielsweise für eine Seitenlage genutzt werden. Erstreckt sich der Körper einer auf einer solchen Matratzenunterfederung befindlichen Matratze liegenden Person über mehrere Liegebereiche und somit ebenfalls über eine Federleistenabstützung wird in den Einfedervorgang die untere Federleiste unmittelbar mit eingebunden. Entsprechend bildet sich nur eine Liegekuhle geringerer Tiefe, jedoch mit einer größeren Breite, aus. Dieses ist beispielsweise bei einer Rückenlage der Fall und in dieser auch gewünscht. Bei einer solchen Liegeposition befinden sich die Schulterblätter bereits in einem zu der Abstützung benachbarten Liegebereich, sodass auch in einer Rücklage die obere Federleiste nachgiebig auf ein Eindrücken des Schulterblattes in die Matratze reagiert oder zumindest reagieren kann. In einer Seitenlage wird hingegen die Ausbildung einer deutlich tieferen Liegekuhle gewünscht. Dieses ist möglich, wenn die die Matratzenunterfederung nutzende Person sich benachbart zu einer Federleistenabstützung in eine Seitenlage positioniert. Dann tritt der bereits vorbeschriebene Effekt ein, dass die obere Federleiste aufgrund ihrer weicheren Einfederungseigenschaften im besonderen Maßen zur Ausbildung der schmaleren und tieferen Liegekuhle beiträgt. Die Höhe der Einfederung der oberen Federleiste ohne Mitwirkung der unteren Federleiste wird durch den Abstand der beiden Federleisten in einem solchen Liegebereich zwischen zwei Federleistenabstützungen definiert. Vor allem bei breiteren Liegeflächen und somit längeren Doppelfederleisten besteht auch die Möglichkeit, dass zwischen den Enden derselben mehrere mit Abstand voneinander angeordnete Federleistenabstützungen vorgesehen sind, beispielsweise zwei. Die durch diese gebildeten Liegebereiche weisen vorzugsweise eine gleiche Breite auf. Dieses ist jedoch nicht zwingend erforderlich. Auch eine Ausbildung unterschiedlicher breiter Liegeteilbereiche ist möglich.

Die zur Abstützung der oberen Federleiste auf dem die Abstützung ausbildenden Stützelement erfolgt auf einer Stützfläche desselben. Die Stützfläche, an der die Unterseite der oberen Federleiste anliegt, ist in Richtung zur oberen Federleiste konvex gekrümmt. Die Abstützung erfolgt über eine gewisse Längserstreckung der Federleiste, und somit nicht allein in einem Linienkontakt. Desweiteren ist vorgesehen, dass die obere Federleiste gegenüber der Abstützung beweglich ist, und zwar in Längsrichtung der Federleiste. Auf diese Weise soll ein Ausgleich von Verschiebungen beim Einfedern zwischen den Federleisten gestattet sein. Aufgrund der Abstützung der oberen Federleiste auf einer konvex gekrümmten Stützfläche, wobei bei unbelasteter Federleiste die obere Federleiste im Bereich des Scheitels der Stützfläche an dieser anliegt, kann beim Einfedern die obere Federleiste gegenüber der Abstützung entlang der Stützfläche abrollen, wodurch der Einfederungsprozess insbesondere beim Ausbilden einer Liegekuhle in einem zu der Abstützung benachbarten Liegeflächenbereich angenehm gestaltet ist und kann über den Einfederungsweg mit einer zumindest in etwa gleich bleibenden Einfederungscharakteristik bereitgestellt werden.

Die obere Federleiste liegt auch bei unbelasteter Federleiste auf der Stützfläche der Abstützung an. In einem Ausführungsbeispiel ist vorgesehen, dass diese Anlage mit einer gewissen Vorspannung vorgesehen ist.

Bei einer Matratzenunterfederung wird man derartige Doppelfederleisten an Positionen anordnen, die besonders großen Formwechseln auf der Oberseite der Matratze ausgesetzt sind, wie dieses beispielsweise im Schulterbereich und/oder auch im Bereich der Hüfte der Fall ist. Selbstverständlich können auch sämtliche Federleisten einer Matratzenunterfederung als solche Doppelfederleisten ausgeführt sein.

Die Doppelfederleisten verfügen, wie bereits herausgestellt, jeweils über eine obere Federleiste und eine untere Federleiste, sodass die Federleistendoppelung in Belastungsrichtung wirkt. Dabei ist vorgesehen, dass die obere Federleiste nachgiebiger ist und somit bereits bei einer geringeren Belastung einfedert, als die untere Federleiste, für deren Einfederung ein höheres Gewicht benötigt wird. Von Besonderheit ist, dass beide Federleisten mit vertikalem Abstand zueinander angeordnet sind und somit mit vertikalem Abstand zueinander im Bereich ihrer Enden gehalten sind. Dabei dient die obere Federleiste zwar auch dem Zweck einer Kraftaufnahme durch Einfederung. Die maßgebliche Einfederarbeit wird gemäß einem bevorzugten Ausführungsbeispiel jedoch von der unteren Federleiste geleistet. Insofern dient bei dem bevorzugten Ausführungsbeispiel die obere Federleiste vornehmlich der Ausbildung einer Liegekuhle, die sich sodann bereits bei einem relativ geringen, auf die Matratze wirkenden Druck (Gewicht) einstellt. Vorteilhaft an einer solchen Ausgestaltung ist, dass die obere Federleiste auch bei geringem Aufliegegewicht auf der Matratze nachgiebig reagiert und somit für die Ausbildung einer Liegekuhle verantwortlich ist, ohne dass ein Einfedern der unteren Federleiste notwendig ist. Somit wird eine Liegekuhle an der Oberseite der Matratze gleichermaßen ausgebildet, wenn eine Person mit geringem Gewicht einer auf der Matzratze liegt, ebenso wie bei einer Person mit einem größeren Gewicht. Von Besonderheit ist, dass sich an der Oberseite der Matratze eine Liegekuhle nicht nur unabhängig von dem Gewicht darauf liegenden Person ausbildet, sondern auch unabhängig von den Elastizitätseigenschaften der Matratze, also: ob diese weicher oder härter ist. Insofern übernimmt die obere Federleiste einer solchen Doppelfederleiste zumindest einen Anteil an der Ausbildung einer Liegekuhle, sodass insofern die Matratze selbst weniger beansprucht ist. Aufgrund der deutlich längeren Dauerelastizität der oberen Federleiste, verglichen mit derjenigen der Matratze, ist auch längerfristig einer dauerhaften Ausbildung einer Liegekuhle in der Matratze selbst vermieden.

Durch die Ausbildung einer solchen, auch mit geringerem Gewicht sich ausbildenden Liegekuhle ist überdies wirksam einem unerwünschten Herunterrollen von der Matratze, etwa beim Drehen im Schlaf entgegengewirkt. Dieser Vorteil macht sich besonders bemerkbar, wenn das Bett von unterschiedlich schweren Personen benutzt wird, also beispielsweise, wenn in einem Elternbett ein Kind schläft. Auch wenn für das geringere Gewicht eines Kindes die Matratze eigentlich zu hart ist und sich in dieser, wenn überhaupt, nur eine geringe Eintiefung ausbildet, bildet sich aufgrund der beschriebenen Ausgestaltung der oberen Federleiste eine einem Herunterrollen entgegenwirkende Liegekuhle aus.

Als Stützelement eignet sich vor allem ein aus Kunststoff hergestelltes Teil, da sich dieses auch bei aufwendigerer Geometrie kostengünstig herstellen lässt. Vorteilhaft ist eine Ausgestaltung, bei der ein solches Abstützelement zwei einzelne Formteile umfasst, die typischerweise C-förmig ausgelegt sind. Bei einer C-förmigen Auslegung dieser Formteile sind diese mit ihren offenen Formseiten zueinander weisend angeordnet, und zwar vorzugsweise mit einem geringen Abstand von einander. Diese Formteile sind an der unteren Federleiste befestigt. Die Beabstandung der oberen Abschlüsse dieser Formteile voneinander dient dem Zweck, eine gewisse zusätzliche Nachgiebigkeit bereitzustellen, da sich die zueinander weisenden Stirnflächen bei einer Belastung der Doppelfederleiste in Einfederungsrichtung aufeinander zubewegen können. Bei einer solchen Ausgestaltung ist es zweckmäßig, die beiden Formteile zur einfachen Handhabung mit einem flexiblen Verbindungsglied miteinander zu verbinden. Typischerweise wird man hierfür ein Filmscharnier einsetzen, da dieses gleichzeitig mit der Herstellung der beiden Formteile ausgebildet werden kann.

Nachfolgend ist die Erfindung anhand von Ausführungsbeispielen unter Bezugnahme auf die beigefügten Figuren beschrieben. Es zeigen:
- **Fig. 1:**: Eine Draufsicht auf eine Matratzenunterfederung, welche Matratzenunterfederung in ihrem Schulterbereich erfindungsgemäße Doppelfederleisten aufweist,
- **Fig. 2:**: eine schematische Seitenansicht einer Doppelleiste der Matratzenunterfederung der Figur 1 im unbelasteten Zustand,
- **Fig. 3:**: die Doppelleiste der Figur 2 im belasteten Zustand durch eine darauf liegende Person in einer ersten Liegeposition,
- **Fig. 4:**: die Doppelfederleiste der Figur 2 mit der darauf in einer anderen Liegeposition befindlichen Person,
- **Fig. 5:**: eine Doppelfederleiste gemäß einer weiteren Ausgestaltung mit einer darauf befindlichen Person in einer Liegeposition,
- **Fig. 6:**: die Doppelfederleiste der Figur 5 mit der darauf in einer anderen Liegeposition befindlichen Person,
- **Fig. 7:**: eine schematische Seitenansicht einer Doppelleiste gemäß einem weiteren Ausführungsbeispiel für eine Matratzenunterfederung im unbelasteten Zustand,
- **Fig. 7:**: eine perspektivische Ansicht des Stützelementes zum Beabstanden der beiden Federleisten der Doppelfederleiste der Figur 7 und
- **Fig. 9:**: eine perspektivische Ansicht einer Zweieranordnung einer Doppelfederleiste, wie in den Figuren 7 und 8 beschrieben.

Eine Matratzenunterfederung 1 umfasst einen Rahmen 2, der durch zwei Längsholme 3, 3.1 und zwei die Längsholme endseitig verbindende Querholme 4, 4.1 gebildet ist. Bei den Längsholmen 3, 3.1 und den Querholmen 4, 4.1 handelt es sich um Holzleisten.

Die eigentliche Liegefläche der Matratzenunterfederung 1 wird durch eine Vielzahl von sich zwischen den Längsholmen 3, 3.1 erstreckenden Federleisten 5 bereitgestellt. Die bei dem dargestellten Ausführungsbeispiel aus Holz gefertigten Federleisten 5 sind in an sich bekannter Art und Weise an die Längsholme angeschlossen, beispielsweise unter Verwendung von Anschlusskappen, in die die Federleisten mit ihrem Ende eingreifen und mit einem in den Längsholm eingreifenden Zapfen gelagert sind.

Von Besonderheit ist bei der Matratzenunterfederung 1, dass in dem Schulterbereich 7 Federleisten vorgesehen sind, die als Doppelfederleisten 6 ausgeführt sind und sich insofern von den übrigen Federleisten 5, die herkömmlich ausgeführt sind, unterscheiden. In einem in den Figuren nicht darstellten Ausführungsbeispiel ist bei einer Matratzenunterfederung zusätzlich zu dem Schulterbereich ein Beckenbereich vorgesehen, in denen die Federleisten als Doppelfederleisten ausgeführt sind. In noch einem weiteren Ausführungsbeispiel weist die gesamte Matratzenunterfederung Doppelleisten der in Rede stehenden Art auf.

Figur 2 zeigt in einer Seitenansicht eine solche Doppelfederleiste 6. Die Doppelfederleiste 6 umfasst eine obere Federleiste 8 und eine untere Federleiste 9. Die obere Federleiste 8 verfügt über weichere Einfederungseigenschaften als die untere Federleiste 9. In dem Ausführungsbeispiel der Figur 2 weist die obere Federleiste 8 zu diesem Zweck eine geringere Materialstärke auf als die untere Federleiste 9. Es versteht sich, dass die weicheren Einfederungseigenschaften der oberen Federleiste 8 gegenüber der unteren Federleiste 9 auch auf andere Weise bereitgestellt werden können, beispielsweise durch unterschiedliche Breite derselben. Die beiden Federleisten 8, 9 sind im Bereich ihrer Anbindung an den jeweiligen Längsholm 3 bzw. 3.1 mit einem vertikalen Abstand zueinander gehalten. Bei dem dargestellten Ausführungsbeispiel greifen die beiden Federleisten 8, 9 unmittelbar in die Längsholme 3 bzw. 3.1 mit ihren Enden ein. Hierbei handelt es sich um eine vereinfachte Darstellung, da, wie in den weiteren Figuren gezeigt, die Federleisten 8, 9 tatsächlich unter Zwischenschaltung von Anschlusskappen an die Längsholmen 3, 3.1 angeschlossen sind.

Die untere Federleiste 9 verfügt über eine Lattenabstützung, die bei dem dargestellten Ausführungsbeispiel als Abstützvorsprung 10 ausgeführt ist. Der Abstützvorsprung 10 ist durch eine konvex geformte Auswölbung bereitgestellt, und zwar in Richtung zu der oberen Federleiste 8. Bei dem dargestellten Ausführungsbeispiel entspricht die Höhe des Abstützvorsprunges 10 den vertikalen Abstand der beiden Federleisten 8, 9 voneinander im Bereich ihrer jeweiligen Enden. Bei dem dargestellten Ausführungsbeispiel liegt die obere Federleiste 8 auch bei unbelasteter Doppelfederleiste 6 auf dem Abstützvorsprung 10 der unteren Federleiste 9. Die in der Seitenansicht gezeigte Doppelfederleiste 6 in den Figuren 2 bis 5 verdeutlicht, dass aufgrund der konvexen Krümmung des als Abstützvorsprung 10 ausgebildeten Stützelementes die Leiste nicht zu der Auswölbung des Stützelementes gekrümmten oberen Federleiste 8 an diesem Stützelement mit einer gewissen flächigen Erstreckung anliegt. Diese Anlage ist berührend, sodass eine Verschiebung bzw. Verstellung der oberen Federleiste 8 gegenüber der unteren Federleiste 9 bei einem Einfedern nicht behindert ist.

Durch den Abstützvorsprung 10 ist die Liegebreite der Matratzenunterfederung in zwei Liegebereiche 11, 11.1 unterteilt. Diese zeichnen sich durch eine weichere Einfederungscharakteristik aus, verglichen mit dem sich über die gesamte Breite der Matratzeunterfederung (Länge der Doppelfederleiste 6) erstreckenden Liegebereich. Eine Belastung der Doppelfederleiste 6 im Bereich des Abstützvorsprunges 10 führt zu einer Einfederung beider Federleisten 8, 9. Die zum Einfedern benötigte Kraft entspricht der durch beide Federleisten 8, 9 bereitgestellten Federkraft. Eine Belastung der Doppelfederleiste 6 in einem oder in beiden Liegebereichen 11, 11.1 führt hingegen zunächst nur zu einer Einfederung der oberen Federleiste 8. Erst wenn diese in Kontakt mit der unteren Federleiste 9 gebracht ist, ist auch diese an dem Einfedervorgang beteiligt.

Figur 3 zeigt die Doppelfederleiste 6 mit einer in Rückenlage darauf liegenden Person P. Der Einfachheit halber ist eine auf der Matratzenunterfederung 1 befindliche Matratze in den Figuren nicht dargestellt. Die Kontur der Person P, die auf die obere Federleiste 8 wirkt, stellt sich gleichermaßen ein, wenn zwischen der Person P und der Doppelfederleiste 6 eine Matratze angeordnet ist. Von Besonderheit ist in der in Figur 3 gezeigten Liegeposition der Person P, dass das Gewicht derselben von beiden Federleisten 8, 9 aufgefangen wird und beide Federleisten 8, 9 einfedern. Aufgrund der Rücklage der Person P reagiert obere Federleiste 8 in den benachbart zu dem Abstützvorsprung 10 befindlichen Liegebereichen 11, 11.1 bereits durch die darauf einwirkende Kraft, durch die Form der Schulterblätter der Person P, sodass die sich auf der Oberseite der oberen Federleiste 8 einstellende Form der Rückform der Person P entspricht. Eine solche Ausbildung der Liegeoberfläche wird als sehr bequem empfunden. Das Gewicht der Person P wird hingegen maßgeblich über die untere Federleiste 9, die dem Gewicht der Person P entsprechend ebenfalls einfedert, aufgegangen und in die Längsholme 3, 3.1 eingeleitet.

Dreht sich die Person P in eine Seitelange, wird sie diese entweder in dem Liegebereich 11 oder 11.1 einnehmen. Figur 4 zeigt die Person P in einer Seitenlage in dem Liegebereich 11. In dieser Liegeposition der Person P wird durch die weicheren Einfederungseigenschaften der oberen Federleiste 8 eine deutlich erkennbar Liegekuhle 12 ausgebildet. Die Liegekuhle 12 erstreckt sich zwischen dem Abstützvorsprung 10, auf dem die obere Federleiste 8 ruht, und der Anbindung der beiden Federleisten 8, 9 an den Längsholm 3, durch welche Anbindung die Federleisten 8, 9 auf Abstand gehalten sind. Die eigentliche Gewichtsaufnahme der Person P wird auch bei dieser Liegestellung von der unteren Federleiste 9 (in Figur 4 nicht eingefedert gezeigt) wahrgenommen.

Die Tiefe einer sich in dem jeweiligen an den Abstützvorsprung 10 angrenzenden Liegebereiche 11, 11.1 ist durch den Abstand der beiden Federleisten 8, 9 voneinander definiert. Während das Ausführungsbeispiel der Figuren 1 bis 4 eine Matratzenunterfederung 1 mit innen liegenden Federleisten 5, 6 zeigt, ist in einem weiteren Ausführungsbeispiel vorgesehen, diese aufliegend auszuführen, wie dieses in den Figuren 5 und 6 gezeigt ist. Der Abstand der beiden Federleisten 8.1, 9.1 der in Figur 5 gezeigten Doppelfederleiste 6.1 ist verglichen mit dem Abstand der Federleisten 8, 9 der Federleiste 6 größer, und zwar im Bereich der Anbindung der Federleisten 8.1, 9.1 an den jeweiligen Längsholm 3.2, 3.3 sowie im Bereich der Federleistenabstützung 10.1. Bei dem Ausführungsbeispiel der Figur 5 ist die Auswölbung des Abschnittsvorsprunges 10.1 entsprechend austragender ausgeführt.

Für den in Figur 5 gezeigten Liegekomfort in einer Rückenlage stellt sich bei einer Verwendung einer Doppelfederleiste 6.1 gegenüber einer Doppelfederleiste 6 kein Unterschied ein. Erst, wenn die Person P sich in eine Seitenlage bewegt, wird durch den größeren Abstand der Federleisten 8.1, 9.1 voneinander die Ausbildung der Tiefe der Liegekuhle 12.1 größer.

Die vorbeschriebenen Federleisten 8, 9, 8.1, 9.1 sind als einzelne Federleisten beschrieben worden. Anstelle eines Einsatzes einer Einzelfederleisten können diese auch durch zwei oder mehrere Lagen dünnerer Federleisten bereitgestellt sein.

Figur 7 zeigt in einer Seitenansicht eine weitere erfindungsgemäße Doppelfederleiste 13. Die Doppelfederleiste 13 umfasst eine obere Federleiste 14 und eine untere Federleiste 15. Die Federleisten 14, 15 sind entgegen der Einfederungsrichtung konvex gekrümmt, und zwar bei dem dargestellten Ausführungsbeispiel über die Spannweite der Federleisten 14, 15 hinweg mit gleichem Krümmungsradius. Die obere Federleiste 14 verfügt bei dem dargestellten Ausführungsbeispiel über weichere Einfederungseigenschaften als die untere Federleiste 15. In dem Ausführungsbeispiel der Figur 7 ist zu diesem Zweck die obere Federleiste 14 durch drei Einzelfederleisten 16, 16.1, 16.2 bereitgestellt. Die Einzelfederleisten 16, 16.1, 16.2 sind in Längserstreckung derselben gegeneinander bewegbar. Dieses dient dem Zweck, dass bei einem Einfederungsvorgang die Einzelfederleisten 16, 16.1, 16.2 gegeneinander eine Ausgleichsbewegung vollziehen können. Die beiden Federleisten 14, 15 sind im Bereich ihrer Anbindung an den jeweiligen Längsholm 3 bzw. 3.1 mit einem vertikalen Abstand zueinander gehalten. Gehalten sind die Federleisten 14, 15 endseitig jeweils in einem Federleistenhalter 17, 17.1, der an den benachbarten Längsholm 3 bzw. 3.1 angeschlossen ist. Bei dem Federleistenhalter 17 handelt es sich um einen modular aufgebauten Federleistenhalter, der aus einem unteren Lagerelement 18 und einem daran befestigten Leistenkappenmodul 19 besteht. Das Lagerelement 18 verfügt über eine Leistenkappe 20, in die das Ende der Federleiste 15 eingreift. Das Leistenkappenmodul 19 verfügt ebenfalls über eine Leistenkappe 21, in die die Enden der Einzelfederleisten 16, 16.1, 16.2 gemeinsam eingreifen. Das Leistenkappenmodul 19 trägt an der Unterseite der Leistenkappe eine Schutz- und Montagelasche 24, durch die eine maschinelle Einführung der freien Enden der Einzelfederleisten 16, 16.1, 16.2 in die Leistenkappe 21 vereinfacht ist.

Durch die Federleistenhalter 17, 17.1 sind die Federleisten 14, 15 endseitig voneinander beabstandet. Bei dem dargestellten Ausführungsbeispiel verfügt das Leistenkappenmodul 19 über an seine Leistenkappe 21 angeformte Dämpfungsglieder 22, die die Leistenkappe 21 mit einem Basisteil 23 des Federkappenmoduls 19 verbinden. Die Dämpfungsglieder 22 stellen eine gewisse Nachgiebigkeit bereit, sodass bei einer entsprechenden Belastung der in Figur 7 gezeigte Abstand zwischen dem Ende der oberen Federleiste 14 und demjenigen der unteren Federleiste 15 reduziert werden kann. Der Federleistenhalter 17.1 ist ebenso ausgeführt wie der Federleistenhalter 17. Daher gelten die diesbezüglichen für den Federleistenhalter 17.1 gleichermaßen.

Die Federleisten 14, 15 sind durch Einschaltung eines Stützelementes 25 zwischen ihren Endbereichen gegeneinander abgestützt. Bei dem dargestellten Ausführungsbeispiel sind die Federleisten 14, 15 durch das Stützelement 25 in demselben Abstand zueinander gehalten, wie durch die Federleistenhalter 17, 17.1, zumindest wenn die Doppelfederleiste 13 im unbelasteten Zustand ist. Das Stützelement 25 befindet sich bei dem dargestellten Ausführungsbeispiel mittig zwischen den beiden Federleistenhaltern 17, 17.1.

Das Stützelement 25 ist als Kunststoffspritzteil gefertigt und umfasst zwei C-förmig ausgebildete Formteile 26, 26.1, die mit ihren offenen Seiten zueinander weisend angeordnet sind. Die Formteile 26, 26.1 sind mit einem Abstand zueinander angeordnet und im Bereich ihrer oberen Schenkel durch ein Filmscharnier 27 miteinander verbunden. Das Stützelement 25 ist über seine beiden Formteile 26, 26.1 unter Verwendung von jeweils einem Befestiger 28, 28.1 an die untere Federleiste 9 unverrückbar angeschlossen.

Aus der perspektivischen Darstellung des Stützelementes 25 in Figur 8 wird erkennbar, dass die Formteile 26, 26.1 des dargestellten Ausführungsbeispiels oberseitig und unterseitig jeweils eine Einfassung 29, 29.1 bereitstellen, in denen die obere Federleiste 8 bzw. die untere Federleiste 15 eingreift. Der zentrale Korpus jedes Formteils 26, 26.1 ist im Übergang zu dem oberen Schenkel der C-Form gekrümmt, so dass das Stützelement 25 mit seiner an der Unterseite der oberen Federleiste 14 anliegenden Seite konvex gekrümmt ist. Der Scheitel der konvexen Krümmung befindet sich in dem Spalt zwischen den zueinander weisenden Schenkeln der Formteile 26, 26.1. Es versteht sich, dass die vorbeschriebene Abstützung der oberen Federleiste gegenüber der unteren Federleiste ebenfalls erreicht wird, wenn dieses keine Einfassungen aufweist. Die Einfassungen 29, 29.1 des dargestellten Ausführungsbeispiels dienen lediglich zur Führung der oberen Federleiste 14.

Zu dem Stützelement 25 ist in Figur 8 seine in Richtung zur oberen Federleiste 14 konvex gekrümmte Stützfläche mit dem Bezugszeichen S kenntlich gemacht. Diese Stützfläche ist durch den vorbeschriebenen Spalt, der durch das Filmscharnier 27 verbunden ist, unterbrochen. Dennoch wird durch die Stützfläche S eine auf kurzer Distanz flächige Abstützung an der Unterseite der Federleiste 14 bereitgestellt.

Durch das Stützelement 25 ist die Liegebreite der Matratzenunterfederung in zwei Liegebereiche 30, 30.1 unterteilt. Diese zeichnen sich durch eine weichere Einfederungscharakteristik aus, verglichen mit dem sich über die gesamte Breite der Matratzeunterfederung (Länge der Doppelfederleiste 13) erstreckenden Liegebereich. Eine Belastung der Doppelfederleiste 13 im Bereich des Stützelementes 25 führt zu einer Einfederung beider Federleisten 14, 15. Die zum Einfedern benötigte Kraft entspricht der durch beide Federleisten 14, 15 bereitgestellten Federkraft. Durch die weicheren Einfederungscharakteristika der oberen Federleiste 14 gegenüber der unteren Federleiste 15 wird die Doppelfederleiste 13 insbesondere für Seitenschläfer als weicher empfunden. Die Weichheit wird daher vornehmlich durch die obere Federleiste 14 bestimmt. Das Stützelement 25 dient der Bereitstellung einer gewünschten Liegekuhle.

Aufgrund der Ausgestaltung des Stützelementes 25 aus Kunststoff, der Beabstandung der beiden Formteile 26, 26.1 und die vorbeschriebene konvexe Formgebung können sich bei einer Einfederung der Doppelfederleiste 13 die Formteile 26, 26.1 im Bereich ihres an die obere Federleiste 14 grenzenden Abschnittes geringfügig verstellen.

Grundsätzlich kann das Stützelement auch mit einer gewissen Nachgiebigkeit ausgelegt werden, sodass sich dann bei einer Einfederung der Doppelfederleiste der Abstand der oberen Federleiste von der unteren Federleiste im Bereich des Stützelementes ändert.

Bei dem dargestellten Ausführungsbeispiel ist vorgesehen, dass das Stützelement 25 zwischen den beiden Federleisten 14, 15 mit einer geringen Vorspannung gehalten ist. Dieses dient dem Zweck, dass im Übergang von einer unbelasteten Stellung der Doppelfederleiste 13 in eine belastete Stellung die obere Federleiste 14 nicht an der Oberseite des Stützelementes 25 hörbar anschlägt.

In einer in den Figuren nicht dargestellten Ausgestaltung ist vorgesehen, dass das Stützelement V-förmig ausgeführt ist, um eine weitere Nachgiebigkeit bei einem Einfederungsvorgang zu erzielen. Bei einer solchen Ausgestaltung sind die Schenkel des Stützelementes bei einem Einfederungsvorgang bestrebt, voneinander wegbewegt zu werden. Zum Begrenzen einer solchen maximalen Nachgiebigkeit dient auch bei einer solchen Ausgestaltung ein die beiden Schenkel im Bereich ihres Endes verbindendes Filmscharnier.

Figur 9 zeigt in einer perspektivischen Ansicht eine Zweieranordnung einer Doppelfederleiste 13.1, 13.2. Jede der beiden Doppelfederleisten 13.1, 13.2 ist aufgebaut wie die zu den Figuren 7 bis 8 beschriebene Federleiste 13. Bei dem in Figur 4 dargestellten Ausführungsbeispiel sind die Federleistenhalter konzipiert, damit an diese jeweils zwei Doppelfederleisten 13.1, 13.2 mit ihrer jeweiligen oberen Federleiste und ihrer jeweiligen unteren Federleiste daran angeschlossen werden können. Dieses vereinfacht den Montageaufwand zum Montieren der Federleistenhalter an den Holmen.

Die obere Federleiste und die untere Federleiste einer Doppelfederleiste, wie vorbeschrieben, können auch gleiche Einfederungscharakteristika aufweisen. Auch besteht die Möglichkeit, das Material der Federleisten unterschiedlich auszulegen, beispielsweise für die untere Federleiste eine solche aus Holz und für die obere Federleiste eine solche aus Kunststoff zu verwenden.

Die Erfindung ist anhand von Ausführungsbeispielen beschrieben worden. Die Beschreibung der Erfindung macht deutlich, dass auf besonders einfacher Art und Weise ein besonderer Liegekomfort bereitgestellt werden kann, welches nicht nur eine Stabilisierung der Liegeposition, sondern auch eine Druckentlastung zur Folge hat. Dieses gelingt vor allem ohne zusätzlich mechanische Bauteile. Zudem ist eine solche Matratzenunterfederung kostengünstig herstellbar.

Die beschriebene Matratzenunterfederung kann auf der Oberseite der Federleisten mit einer Polsterung versehen und mit einem die Polsterung und die Federleisten einfassenden Überzug zusammengefasst sein. Eine solche Ausgestaltung würde prinzipiell einer Ausgestaltung entsprechen, wie diese durch Box-Spring-Betten bekannt ist, wobei anstelle der Federn die Federleisten vorgesehen sind. Bei einer derartigen Ausgestaltung der Unterfederung wird man bei einer Verwendung derselben im Rahmen eines Liegemöbels oberseitig eine Matratze anordnen.

In einer weiteren Ausgestaltung ist vorgesehen, dass die Unterfederung insgesamt Teil einer Polsterung ist, dass mithin die in den beschriebenen Ausführungsbeispielen angesprochene Matratze im Falle eines Liegemöbels mit der Unterfederung verbunden ist und somit die Unterfederung mit der Matratze eine Einheit bildet. Bei einer Schaummatratze können die Federleisten beispielsweise in den Schaum eingreifen, womit dieser an den Federleisten fixiert ist. Auch in einem solchen Fall ist die Matratze zusammen mit der Unterfederung typischerweise mit einem Überzug versehen.

### Bezugszeichenliste

- 1: Matratzenunterfederung
- 2: Rahmen
- 3, 3.1, 3.2, 3.3: Längsholm
- 4,4.1: Querholm
- 5: Federleiste
- 6, 6.1: Doppelfederleiste
- 7: Schulterbereich
- 8, 8.1: Obere Federleiste
- 9, 9.1: Untere Federleiste
- 10, 10.1: Abstützvorsprung
- 11, 11.1: Liegebereich
- 12, 12.1: Liegekuhle
- 13, 13.1, 13.2: Doppelfederleiste
- 14: Obere Federleiste
- 15: Untere Federleiste
- 16, 16.1, 16.2: Einzelfederleiste
- 17, 17.1: Federleistenhalter
- 18: Lagerelement
- 19: Leistenkappenmodul
- 20: Leistenkappe
- 21: Leistenkappe
- 22: Dämpfungsglied
- 23: Basisteil
- 24: Schutz- und Montagelasche
- 25: Stützelement
- 26, 26.1: Formteil
- 27: Filmscharnier
- 28, 28.1: Befestiger
- 29, 29.1: Einfassung
- 30, 30.1: Liegebereich
- P: Person
- S: Stützfläche

## Patentansprüche

1. Federleiste für eine Matratzenunterfederung (1), welche Federleiste als Doppelfederleiste (6, 6.1, 6.2; 13, 13.1, 13.2) ausgeführt ist und eine obere Federleiste (8, 8.1; 14) und eine untere Federleiste (9, 9.1; 15) umfasst, wobei die obere Federleiste (8, 8.1; 14) bei gleicher Krafteinwirkung nachgiebiger ist als die untere Federleiste (9, 9.1; 15) und beide Federleisten (8, 9; 8.1, 9.1; 14, 15) im Bereich ihrer Enden mit vertikalem Abstand zueinander gehalten sind, wobei die Doppelfederleiste (6, 6.1, 6.2; 13, 13.1, 13.2) zumindest eine zwischen den Endabschnitten derselben angeordnete Abstützung (10, 10.1; 25) aufweist, durch die die obere Federleiste (8, 8.1; 14) an der unteren Federleiste (9, 9.1; 15) abgestützt ist, wobei die Abstützung (10, 10.1; 25) eine, zu der Unterseite der oberen Federleiste (8, 8.1; 14) weisende, konvex gekrümmte Stützfläche (S) aufweist und die obere Federleiste (8, 8.1; 14) an der Stützfläche (S) der Abstützung auch ohne darauf einwirkender Last über eine gewisse Längserstreckung der oberen Federleiste (8, 8.1; 14) anliegt, dergestalt, dass eine Bewegung der oberen Federleiste gegenüber der an der unteren Federleiste (9, 9.1; 15) befestigten Abstützung (10, 10.1; 25) in Längsrichtung derselben möglich ist und wobei hinsichtlich der Einfederungscharakteristik dieser Doppelfederleiste (6, 6.1, 6.2; 13, 13.1, 13.2) die Spannweite derselben in zumindest zwei bezüglich ihrer Einfederungscharakteristik weichere Bereiche unterteilt (11, 11.1; 30, 30.1) ist, **dadurch gekennzeichnet, dass** die Abstützung Teil der unteren Federleiste (9) ist oder an die untere Federleiste (9) unter Verwendung von Befestigern (28, 28.1) unverrückbar angeschlossen ist.

2. Federleiste nach Anspruch 1, **dadurch gekennzeichnet, dass** die Höhe der Federleistenabstützung (10, 10.1; 25) dem vertikalen Abstand der beiden Federleisten (8, 9; 8.1, 9.1; 14, 15) voneinander im Bereich ihrer mit Abstand zueinander gehaltenen Enden entspricht.

3. Federleiste nach Anspruch 1 oder 2, **dadurch gekennzeichnet, dass** die zumindest eine Federleistenabstützung durch Ausbilden eines in Richtung zu der anderen Federleiste (8, 8.1) gerichteten Abstützvorsprunges (10, 10.1) an zumindest einer unteren Federleiste (9, 9.1) bereitgestellt ist.

4. Federleiste nach Anspruch 3, **dadurch gekennzeichnet, dass** der Abstützvorsprung (10, 10.1) durch eine geformte, zu der anderen Federleiste (8, 8.1) gerichteten Auswölbung gebildet ist.

5. Federleiste nach Anspruch 4, **dadurch gekennzeichnet, dass** die Auswölbung eine konvex gewölbte Form aufweist.

6. Federleiste nach Anspruch 1 oder 2, **dadurch gekennzeichnet, dass** die zumindest eine Federleistenabstützung durch ein zwischen der oberen Federleiste und der unteren Federleiste montiertes Stützelement (25) bereitgestellt ist.

7. Federleiste nach einem der Ansprüche 1 bis 6, **dadurch gekennzeichnet, dass** die obere Federleiste (14) im unbelasteten Zustand mit einer gewissen Vorspannung auf der Oberseite des Stützelementes (25) anliegt.

8. Federleiste nach Anspruch 6 oder 7, **dadurch gekennzeichnet, dass** das Stützelement (25) zwei Formteile (26, 26.1) umfasst und jedes Formteil (26, 26.1) an der unteren Federleiste (15) mit geringerem Abstand zu dem jeweils anderen Formteil (26.1 bzw. 26) befestigt ist.

9. Federleiste nach Anspruch 8, **dadurch gekennzeichnet, dass** die Formteile (26, 26.1) C-förmig ausgelegt sind, wobei die offenen Formseiten zueinanderweisend angeordnet sind.

10. Federleiste nach Anspruch 8 oder 9, **dadurch gekennzeichnet, dass** die Formteile (26, 26.1) auch unterhalb der oberen Federleiste (14) voneinander beabstandet sind.

11. Federleiste nach Anspruch 10, **dadurch gekennzeichnet, dass** die Formteile (26, 26.1) im Bereich ihres oberen, an die obere Federleiste (14) grenzenden Abschnitts durch ein flexibles Verbindungsglied (27) miteinander verbunden sind.

12. Federleiste nach einem der Ansprüche 7 bis 11, **dadurch gekennzeichnet, dass** das Stützelement (25) in Einfederungsrichtung der Doppelfederleiste (13, 13.1, 13.2) eine gewisse Nachgiebigkeit aufweist.

13. Federleiste nach einem der Ansprüche 7 bis 12, **dadurch gekennzeichnet, dass** das Stützelement (25) ein Kunststoffspritzgussteil ist.

14. Federleiste nach einem der Ansprüche 1 bis 13, **dadurch gekennzeichnet, dass** die obere Federleiste (13, 13.1, 13.2) durch mehrere Einzelfederleisten (16, 16.1, 16.2) bereitgestellt ist, welche Einzelfederleisten (16, 16.1, 16.2) in Längserstreckung gegeneinander bewegbar sind.

15. Matratzenunterfederung mit zwei Längsholmen (3, 3.1) und zwischen den Längsholmen (3, 3.1) angeordneten Federleisten (5, 6; 13, 13.1, 13.2) **dadurch gekennzeichnet, dass** zumindest einige der Federleisten als Doppelfederleisten (6, 6.1, 6.2; 13, 13.1, 13.2) nach einem der Ansprüche 1 bis 14 ausgeführt sind.

## Claims

1. Suspension spring for a mattress support (1), said suspension spring being configured as a double suspension spring (6, 6.1, 6.2; 13, 13.1, 13.2) and comprising an upper suspension spring (8, 8.1; 14) and a lower suspension spring (9, 9.1; 15), wherein the upper suspension spring (8, 8.1; 14), at the same application of force, is more resilient than the lower suspension spring (9, 9.1; 15), and both suspension springs (8, 9; 8.1, 9.1; 14, 15) are held in the region of their ends with a vertical distance interval from one another, wherein the double suspension spring (6, 6.1, 6.2; 13, 13.1, 13.2) comprises at least one support (10, 10.1; 25) arranged between the end sections, by means of which the upper suspension spring (8, 8.1; 14) is supported on the lower suspension spring (9, 9.1; 15), wherein the support (10, 10.1; 25) comprises a convex curved support surface (S) facing the underside of the upper suspension spring (8, 8.1; 14), and the upper suspension spring (8, 8.1; 14) is in contact on the support surface (S) of the support even without a load taking effect on it, over a certain longitudinal extension of the upper suspension spring (8, 8.1; 14), in such a way that a movement of the upper suspension spring in relation to the support (10, 10.1; 25) secured to the lower suspension spring (9, 9.1; 15) is possible in the longitudinal direction thereof, and wherein, in respect of the deflection characteristics of this double suspension spring (6, 6.1, 6.2; 13, 13.1, 13.2), the span width thereof is subdivided into at least two regions (11, 11.1; 30, 30.1) which are softer in respect of their deflection characteristics, **characterised in that** the support is a part of the lower spring support (9), or is connected to the lower spring support (9) in an unshakeable manner by the use of securing elements (28, 28.1).

2. Suspension spring according to claim 1, **characterised in that** the height of the suspension spring support (10, 10.1; 25) corresponds to the vertical distance interval between the two spring supports (8, 9; 8.1, 9.1; 14, 15) in the region of their ends, which are held at a distance from one another.

3. Suspension spring according to claim 1 or 2, **characterised in that** the at least one suspension spring support is provided by the formation of a support projection (10, 10.1), pointing in the direction of the other suspension spring (8, 8.1), on at least one lower suspension spring (9, 9.1).

4. Suspension spring according to claim 3, **characterised in that** the support projection (10, 10.1) is formed by a shaped cambered section pointing towards the other suspension spring (8, 8.1).

5. Suspension spring according to claim 4, **characterised in that** the cambered section exhibits a convex cambered shape.

6. Suspension spring according to claim 1 or 2, **characterised in that** the at least one suspension spring support is provided by a support element (25) mounted between the upper suspension spring and the lower suspension spring.

7. Suspension spring according to any one of claims 1 to 6, **characterised in that** the upper suspension spring (14) in the state not subject to load is in contact with a certain pre-tension on the upper side of the support element (25).

8. Suspension spring according to claim 6 or 7, **characterised in that** the support element (25) comprises two shaped parts (26, 26.1), and each shaped part (26, 26.1) is secured to the lower suspension spring (15) with a slight distance interval from the other shaped part (26.1 or 26) respectively.

9. Suspension spring according to claim 8, **characterised in that** the shaped parts (26, 26.1) are configured in a C-shape, wherein the open shaped sides are arranged such as to face one another.

10. Suspension spring according to claim 8 or 9, **characterised in that** the shaped parts (26, 26.1) are spaced at an interval from one another also beneath the upper suspension spring (14).

11. Suspension spring according to claim 10, **characterised in that** the shaped parts (26, 26.1) are connected to one another in the region of their upper section, bordering on the upper suspension spring (14), by means of a flexible connection element (27).

12. Suspension spring according to any one of claims 7 to 11, **characterised in that** the support element (25) exhibits a certain resilience in the deflection direction of the double suspension spring (13, 13.1, 13.2).

13. Suspension spring according to any one of claims 7 to 12, **characterised in that** the support element (25) is an injection-moulded plastic component.

14. Suspension spring according to any one of claims 1 to 13, **characterised in that** the upper suspension spring (13, 13.1, 13.2) is formed by a plurality of individual suspension springs (16, 16.1, 16.2), said individual suspension springs (16, 16.1, 16.2) are movable in longitudinal extension.

15. Mattress support with two longitudinal spars (3, 3.1) and suspension springs (5, 6; 13, 13.1, 13.2) arranged between the longitudinal spars (3, 3.1), **characterised in that** at least some of the suspension springs are configured as double suspension spring (6, 6.1, 6.2; 13, 13.1, 13.2) according to any one of claims 1 to 14.

## Revendications

1. Latte pour un sommier (1), laquelle latte est conformée en double latte (6, 6.1, 6.2 ; 13, 13.1, 13.2) et comprend une latte supérieure (8, 8.1 ; 14) et une latte inférieure (9, 9.1 ; 15), la latte supérieure (8, 8.1 ; 14) étant plus souple que la latte inférieure (9, 9.1 ; 15) lorsque la même force s'y exerce et les deux lattes (8, 9 ; 8.1, 9.1 ; 14, 15) étant maintenues au niveau de leurs extrémités avec un espacement vertical l'une par rapport à l'autre, la double latte (6, 6.1, 6.2 ; 13, 13.1, 13.2) présentant, disposé entre les tronçons d'extrémité de cette dernière, au moins un appui (10, 10.1 : 25), lequel permet l'appui de la latte supérieure (8, 8.1 ; 14) sur la latte inférieure (9, 9.1 ; 15), cet appui (10, 10.1 ; 25) présentant une surface d'appui (S) à courbure convexe, orientée vers la face inférieure de la latte supérieure (8, 8.1 ; 14) et la latte supérieure (8, 8.1 ; 14) étant, même sans application d'une charge sur celle-ci, en contact avec la surface d'appui (S) de l'appui sur une certaine étendue longitudinale de la latte supérieure (8, 8.1 ; 14), de telle sorte qu'un mouvement de la latte supérieure est possible par rapport à l'appui (10, 10.1 ; 25) fixé à la latte inférieure (9, 9.1 ; 15) dans le sens longitudinal de cette dernière et, en ce qui concerne les caractéristiques élastiques, cette double latte (6, 6.1, 6.2 ; 13, 13.1, 13.2) subdivisant la largeur d'élasticité de celle-ci en au moins deux zones plus souples (11, 11.1 ; 30, 30.1), en ce qui concerne leurs caractéristiques élastiques, **caractérisée en ce que** l'appui fait partie de la latte inférieure (9) ou est raccordé sans possibilité de glissement à l'aide de fixateurs (28, 28.1) à la latte inférieure (9).

2. Latte selon la revendication 1, **caractérisée en ce que** la hauteur de l'appui de latte (10, 10.1 ; 25) correspond à l'espacement vertical entre les deux lattes (8, 9 ; 8.1, 9.1 ; 14, 15) au niveau de leurs extrémités maintenues avec un espacement l'une par rapport à l'autre.

3. Latte selon la revendication 1 ou 2, **caractérisée en ce que** l'au moins un appui de latte est mis à disposition sur au moins une latte inférieure (9, 9.1) en conformant une saillie d'appui (10, 10.1) orientée vers l'autre latte (8, 8.1).

4. Latte selon la revendication 3, **caractérisée en ce que** la saillie d'appui (10, 10.1) est conformée par réalisation d'une courbure orientée vers l'autre latte (8, 8.1).

5. Latte selon la revendication 4, **caractérisée en ce que** la courbure présente une forme convexe.

6. Latte selon la revendication 1 ou 2, **caractérisée en ce que** l'au moins un appui de latte est mis à disposition grâce à un élément d'appui (25) monté entre la latte supérieure et la latte inférieure.

7. Latte selon l'une des revendications 1 à 6, **caractérisée en ce que** la latte supérieure (14) est, dans un état sans application de charge, en contact avec une certaine précontrainte sur la face supérieure de l'élément d'appui (25).

8. Latte selon la revendication 6 ou 7, **caractérisée en ce que** l'élément d'appui (25) comprend deux pièces moulées (26, 26.1) et que chaque pièce moulée (26, 26.1) est fixée à la latte inférieure (15) avec un faible espacement par rapport à l'autre pièce moulée (soit 26.1, soit 26).

9. Latte selon la revendication 8, **caractérisée en ce que** les pièces moulées (26, 26.1) sont conformées en forme de C, les faces moulées ouvertes étant disposées orientées les unes vers les autres.

10. Latte selon la revendication 8 ou 9, **caractérisée en ce que** les pièces moulées (26, 26.1) sont également espacées l'une de l'autre sous la latte supérieure.

11. Latte selon la revendication 10, **caractérisée en ce que** les pièces moulées (26, 26.1) sont raccordées l'une à l'autre par un élément de liaison flexible (27) au niveau de leur tronçon supérieur, avoisinant la latte supérieure (14).

12. Latte selon l'une des revendications 7 à 11, **caractérisée en ce que** l'élément d'appui (25) présente, dans le sens d'élasticité de la double latte (13, 13.1, 13.2), une certaine souplesse.

13. Latte selon l'une des revendications 7 à 12, **caractérisée en ce que** l'élément d'appui (25) est une pièce plastique moulée par injection.

14. Latte selon l'une des revendications 1 à 13, **caractérisée en ce que** la latte supérieure (13, 13.1, 13.2) est mise à disposition par plusieurs lattes unitaires (16, 16.1, 16.2), lesquelles lattes unitaires (16, 16.1, 16.2) peuvent être déplacées dans leur étendue longitudinale les unes contre les autres.

15. Sommier constitué de deux montants latéraux (3, 3.1) et de lattes (5, 6 ; 13, 13.1, 13.2) disposées entre les montants latéraux (3, 3.1) **caractérisé en ce qu'**au moins certaines de ces lattes sont conformées en doubles lattes (6, 6.1, 6.2 ; 13, 13.1, 13.2) selon l'une des revendications 1 à 14.
